# EUROPÄISCHE PATENTSCHRIFT

(11) **EP 2 058 459 B1**
(45) Veröffentlichungstag und Bekanntmachung des Hinweises auf die Patenterteilung: **11.09.2013**
(21) Anmeldenummer: 08105720.0
(22) Anmeldetag: 03.11.2008
(51) Int. Cl.: E05B 65/10, E05B 13/00

(54) **Gebäudeabschluss mit Panik-Entriegelungselement in einbruchhemmender Ausführung**
Building lock with panic unlocking element in a design that inhibits burglars
Fermeture de bâtiment dotée d'un élément de déverrouillage de panique dans une construction résistante aux implosions

(30) Priorität: 08.11.2007 DE 202007015667 U
(43) Veröffentlichungstag der Anmeldung: 13.05.2009
(73) Patentinhaber: Sälzer Sicherheitstechnik GmbH, 35037 Marburg (DE)
(72) Erfinder: SÄLZER, Heinrich, 35037, Marburg (DE)
(74) Vertreter: Bauer, Dirk

(56) Entgegenhaltungen:
- EP-A- 1 736 619
- CH-A5- 636 405
- FR-A- 2 581 692
- US-A- 3 383 130
- US-A- 3 788 688
- US-A- 4 084 845
- US-A- 4 312 528
- US-A- 4 351 552
- US-A- 4 429 909
- US-A- 4 583 776
- US-B1- 6 541 124

## Beschreibung

### Stand der Technik

Die Erfindung betrifft einen Gebäudeabschluss mit einem drehbar in einem Gebäudeteil lagerbaren, plattenförmigen Abschlussteil, das in einer Verriegelungsstellung eine Öffnung in dem Gebäudeteil verschließt, und mit einer Verriegelungseinrichtung, mit der das Abschlussteil in der Verriegelungsstellung für Personen undurchdringbar festlegbar ist, wobei das Abschlussteil eine angriffsgefährdete Außenseite und eine dieser gegenüberliegende Innenseite aufweist, auf der ein Panik- Entriegelungselement angeordnet ist, das von einer Normalstellung, in der die Verriegelungseinrichtung sich in einer Verriegelungsstellung befindet, in eine Panikstellung schwenkbar ist, in der sich die Verriegelungseinrichtung von der Verriegelungsstellung in die Entriegelungsstellung begibt, und mit einer Sicherungseinrichtung, die das Panik-Entriegelungselement derart abschirmt, dass eine unbefugte Manipulation des Panik-Entriegelungselements bei Einbruchversuchen von der Außenseite des Abschlussteils her verhindert ist, wobei die Sicherungseinrichtung in den Innenraum hinein abgewinkelt ist und/oder in den Innenraum hinein schwenkbar gelagert ist, das Panik-Entriegelungselement von der Innenseite des Abschlussteils her aber frei zugänglich ist.

Das Abschlussteil gemäß der vorliegenden Anmeldung kann als einteiliges Element ausgebildet sein oder aber einen Rahmen umfassen, der mit einer durchsichtigen oder undurchsichtigen Füllung versehen ist und sprossenartige Zwischenstreben aufweisen kann. Sowohl einflügelige als auch zweiflügelige Türen sind unter dem Begriff des Gebäudeabschlusses im Sinne dieser Anmeldung zu fassen.

Gebäudeabschlüsse der vorgenannten Art zeichnen sich dadurch aus, dass die Verriegelung des Abschlussteils in einer Verriegelungsstellung durch simple Betätigung des auf der Innenseite befindlichen Panik- Entriegelungselements aufgehoben wird, so dass die Öffnung in dem Gebäudeteil für den Durchgang von Personen freigegeben ist. In Paniksituationen, in denen ein rasches Flüchten von großer Bedeutung ist, ist es für in dem Gebäude befindliche Personen demnach nicht erforderlich, die Verriegelung des Abschlusses mittels eines Schlüssels, Codes oder Ähnlichem möglicherweise zeitraubend aufzuheben, bevor sie das Gebäude verlassen können. Im Gegensatz dazu ist der Zugang zu dem Gebäude bei verriegeltem Abschlussteil von der Außenseite her nicht möglich.

In Bezug auf die Einbruchssicherheit bildet das Panik-Entriegelungselement von Gebäudeabschlüssen vorgenannter Art jedoch eine Schwachstelle, da es für ein unbefugtes Eindringen in das Gebäude lediglich erforderlich ist, eine Öffnung im Abschlussteil zu schaf fen, durch die mittels geeigneter Hilfsmittel das Panik-Entriegelungselement betätigt werden kann, wodurch Zutritt in das Gebäude erlangt wird.

Zwar kann die Einbruchsicherheit des Gebäudeabschlusses in Bezug auf das vorgenannte Problem durch eine stabile Ausbildung des Abschlussteils erhöht werden, jedoch ist dies oftmals mit erheblichen Kosten verbunden. Des Weiteren existieren kaum geeignete Baumaterialien, die nicht zumindest die Einbringung einer Öffnung geringen Ausmaßes, beispielsweise mittels eines Bohrwerkzeugs, zulassen würden. Gerade eine solche Öffnung im Abschlussteil kann aber bereits ausreichen, eine Betätigung des Panik-Entriegelungselements zu ermöglichen. Seit jüngerer Vergangenheit werden auch bei Gebäudeabschlüssen mit Panik- Entriegelungselement zunehmend hohe Anforderungen an die Einbruchsicherheit gestellt. In höheren Widerstandsklassen muss ein zugelassener Gebäudeabschluss auch Angriffsversuchen mit elektrischen Werkzeugen (Winkelschleifer, Bohrmaschine) für eine gewisse vorgegebene Zeit standhalten. Mit bekannten Gebäudeabschlüssen lassen sich derartige Anforderungen nicht erfüllen.

Aus der DE 80 18 819 U1 ist ein Panik-Entriegelungselement für eine Tür bekannt, das mit einer Sicherheitsvorrichtung ausgestattet ist, wobei das Entriegelungselement nicht ohne eine sichtbare und bleibende Schädigung der Sicherheitsvorrichtung betätigt werden kann. Hierzu ist das Entriegelungselement mit einer transparenten Haube abgedeckt, die zwar leicht zu entfernen ist, jedoch aufgrund von Sollbruchstellen nicht wieder problemlos befestigt werden kann. Demnach lässt sich die Sicherheitseinrichtung nur sinnvoll bei Türen einsetzten, die nicht generell, sondern lediglich im Notfall benutzt werden sollen. Zwar bietet die Haube auch einen gewissen Schutz des Entriegelungselements von außen her, jedoch schränkt die Haube auch eine Betätigung desselben auch von der Innenseite her ein.

Ein weiteres Beispiel für eine Tür mit Panik-Entriegelungselement geht aus der FR 25 81 692 A1 hervor. Die Tür ist in ihrem mittleren Bereich mit einem Bund aus Bandeisen versehen, auf dem das Panik-Entriegelungselement in Form eines Druckbalkens angeordnet ist. Eine Manipulation des Panik-Entriegelungselements von der Außenseite her ist jedoch auf diese Weise nicht verhindert, da es von unbefugten Personen abermals betätigt werden kann, wenn sich diese über eine Öffnung in dem Türblatt Zugang zu dem Entriegelungselement verschaffen. Um insbesondere nachts eine Einbruchssicherheit zu erlangen, ist bei der bekannten Tür eine Verriegelung vorgesehen, die jedoch die Betätigung des Panik Entriegelungselements völlig verhindert.

Als weiterer Stand der Technik offenbart die US 3,788,688 eine Abdeckung für ein als U-förmiger Bügel ausgebildetes Panik-Entriegelungselement einer Doppelflügeltür, die an dem zu einem Schlitz zwischen den beiden Türen zugewandten Ende des Bügels angeordnet ist. Die Abdeckung wird durch einen Stahlwinkel mit einer Stirnfläche und einer Seitenfläche gebildet und wird an einem Ende mittels einer Halterung und an dem anderen Ende an dem Türblatt befestigt. Das Ende des Panik-Entriegelungselements ist derart abgedeckt, dass eine Manipulation desselben über Hilfsmittel, die über den Schlitz zwischen den beiden Türen in den Innenraum geführt werden können, verhindert ist, wobei die Betätigung des Panik-Entriegelungselements vom Innenraum jedoch einwandfrei möglich ist. Als nachteilig ist hier zu beurteilen, dass die Absicherung des Panik-Entriegelungselements lediglich im Bereich von dessen Enden erfolgt.

Die US 3,383,130 befasst sich des ebenso wie die vorgenannte US 3,788,688 mit Sicherungseinrichtungen für Doppeltüren mit Panik-Entriegelungs-elementen in Form von U-förmigen Bügeln. Da der Spalt zwischen den beiden Türen der Doppeltür einen Zugang für Unbefugte bieten kann, indem sie beispielsweise einen Draht in den Spalt führen und damit den Bügel betätigen, sieht eine Sicherungseinrichtung gemäß der US 3,383,130 eine flächige Abdeckung aus dünnem Material für den Spalt im Bereich des Bügels vor, die immer dann montiert wird, wenn das Gebäude nicht zugänglich ist, beispielsweise nachts. Sollte sich dennoch eine Person in dem geschlossenen Gebäude befinden, kann die Doppeltür auch bei montierter Sicherungseinrichtung betätigt werden, wobei die Abdeckung jedoch zerstört wird. Die US 3,383,130 zeigt außerdem eine weitere Form der Sicherungseinrichtung, die aus einer Art Brett besteht, das auf eine solche Weise unter den Bügel geklemmt wird und diesen fixiert, dass dieser nicht mehr betätigbar ist. Im Notfall muss die Sicherheitseinrichtung erst weggestoßen werden, bevor eine Person das Panik-Entriegelungselement betätigen und aus dem Gebäude gelangen kann.

Als nachteilig bei dieser Sicherungseinrichtung ist zu beurteilen, dass die Tür erst nach einer Zerstörung der Spalt-Abdeckung öffenbar ist.

Des Weiteren befasst sich die US 4,583,776 A mit der Einbruchhemmung von gewöhnlichen Haustüren, wobei verhindert werden soll, dass das Schloss mittels einer Kreditkarte geöffnet werden kann. Die bekannte Tür weist jedoch kein Panik-Entriegelungselement auf.

Ferner beschreibt die US 4,351,552 A eine Notausgangstür mit einem Druckbalken, entlang dessen Ober- und Unterseite jeweils ein V-förmiger Flansch verläuft. Der Druckbalken ist dabei zwischen den genannten Flanschen geführt, um zu verhindern, dass beabsichtigt oder unbeabsichtigt Gegenstände zwischen den Druckbalken und das Abschlusselement gelangen. Außerdem dienen die Flansche als eine Art Kabelkanal. Allerdings verbleibt zwischen den Flanschen und dem Schloss ein gewisser Abstand, in dem eine Manipulation des Druckbalkens mangels Abdeckung durchaus möglich sein dürfte.

Darüber hinaus zeigt die CH 636 405 A5 eine Panzerplatte, mittels derer bei einem Fenster oder bei einer Tür ein mittels eines Kipphebel betätigbaren Verschlusses die Möglichkeit zum Einbruch erschwert wird. Ein Abschlusselement, das mittels eines Panik-Entriegelungselements bedient wird, zeigt diese Schrift nicht.

### Aufgabe

Daher ist es Aufgabe der vorliegenden Erfindung, einen Gebäudeabschluss bekannter Art derart weiterzuentwickeln, dass er sich durch eine hohe Einbruchhemmung auszeichnet.

### Lösung

Ausgehend von den bekannten Gebäudeabschlüssen wird nach der Erfindung vorgeschlagen, eine Sicherungseinrichtung vorzusehen, die ein Schutzprofil aufweist, das sich mit einem Mittelbereich zwischen dem Panik-Entriegelungselement und der Innenseite des Abschlussteils befindet und dessen abgewinkelte Randstreifen die aus der Ebene des Abschlussteils vorstehenden Schutzstreifen bilden, wobei zumindest der Mittelbereich aus einem Material besteht, das gegen spanende Bearbeitung, insbesondere Bohren, hoch widerstandsfähig ist, vorzugsweise aus Edelstahl oder Hartstahl besteht. Mittels eines solchen Schutzprofils ist eine Manipulation an dem Abschlussteil selbst im Bereich des Panik-Entriegelungselements, wo sich der widerstandsfähige Mittelbereich des Schutzprofils befindet, erheblich erschwert oder sogar unmöglich.

Mittels des erfindungsgemäßen Schutzprofils wird also ein Erreichen des Panik-Entriegelungselements beziehungsweise eine Betätigung desselben von der Außenseite her unmöglich gemacht beziehungsweise zumindest deutlich erschwert. Insbesondere werden mit der Sicherungseinrichtung die Zugriffs- beziehungsweise Zugangsmöglichkeiten zu dem Panik- Entriegelungselement von dessen Rückseite her, von oben und von unten beziehungsweise in schräger Richtung von oben und von unten unterbunden beziehungsweise erschwert. Dabei sollen unter Sicherungseinrichtungen im Sinne der vorliegenden Anmeldung lediglich solchen Einrichtungen verstanden werden, die im Vergleich mit herkömmlichen Gebäudeabschlüssen mit Panik-Entriegelungsfunktion zusätzlich, insbesondere in dem Bereich des Panik-Entriegelungselements bzw. dessen näherer Umgebung, vorgesehen werden und über einen bekannten Aufbau eines Abschlussteils mit Panlk-Entriegelungselement hinausgehen.

Dass die Sicherungseinrichtung in den Innenraum hinein abgewinkelt ist, soll im Sinne der vorliegenden Erfindung so verstanden werden, dass sich die Sicherheitseinrichtung ausgehend von der Ebene des Abschlussteils in den Innenraum erstreckt und somit in diesen hineinragt. Bei einer vertikalen Projektion der Sicherheitseinrichtung wird das Panik-Entriegelungselement folglich zumindest teilweise von der Sicherheitseinrichtung überdeckt.

Da die Betätigung des Panik- Entriegelungselements über eine Bedienfläche desselben von der Innenseite des Abschlusses her in jedem Fall erhalten bleiben muss, erfolgt die Abschirmung derart, dass das im Panikfall notwendige Erreichen der Bedienfläche sowie das Betätigen des Panik-Entriegelungselements nicht eingeschränkt ist. Auf diese Weise ist das Panik- Entriegelungselement von der Innenseite her frei zugänglich beziehungsweise betätigbar.

Die Erfindung geht somit von der Erkenntnis aus, dass es, insbesondere in einer Füllung aus Glas, wirkungsvoller beziehungsweise wirtschaftlicher ist, die Schaffung einer (kleinen) Zugangsöffnung im Abschlussteil zuzulassen und vielmehr trotz Vorliegen einer solchen Öffnung die erfolgreiche Manipulation des Panik-Entriegelungselements durch die Öffnung hindurch zu verhindern, anstatt einen stark vergrößerten Aufwand zu betreiben, um das Abschlussteil unter allen Umständen absolut undurchdringlich zu gestalten.

Auch wenn die Sicherungseinrichtung sowohl auf der Außenseite des Gebäudeabschlusses als auch im Inneren desselben angebracht sein kann, ist die Sicherungseinrichtung vorteilhafterweise auf der Innenseite des Gebäudeabschlusses angeordnet, so dass eine Manipulation der Sicherungseinrichtung ebenfalls nicht ohne weiteres von der Außenseite des Abschussteils erfolgen kann. Die Nachrüstung der Sicherungseinrichtung wird in diesem Fall erleichtert.

Eine besonders gute Abschirmung eines Panik-Entriegelungselements aus einem U-förmigen Bügel, der in Gelenken, die jeweils am Ende eines an den Enden des Bügels angeordneten Armes angeordnet sind, an der Innenseite des Abschlussteils gelagert ist, wobei der Bügel in einer Panikstellung einen geringen Abstand zu der Ebene des Abschlussteils besitzt, als in der Normalstellung, wird dadurch erzielt, dass ein durch die beiden Arme, den Bügel und die Innenseite des Abschlussteils begrenzter freier Querschnitt von einem Füllkörper verschlossen ist. Somit nimmt das Panik-Entriegelungselement anstelle einer typischerweise holm- oder stangenartigen Gestalt eine plattenförmige Gestalt an, wobei die Platte über die Breite des Abschlussteils verläuft. Die durch den Füllkörper geschaffene Sicherheitseinrichtung zeichnet sich dadurch aus, dass ein Angreifen an der die Bedienfläche des Panik-Entriegelungselements ausmachenden Vorderseite des Bügels mittels eines Hilfsmittels, wie beispielsweise einer Schlaufe oder ähnlichem, das über eine eventuell geschaffene Öffnung in dem Abschlussteil von der Außenseite her eingeführt wird, nicht mehr möglich ist. Das Hintergreifen des Bügels wird durch den das Panik-Entriegelungselement abschirmenden Füllkörper verhindert, wodurch eine Betätigung desselben unterbunden wird und eine gute Einbruchsicherung geschaffen ist.

Besteht der Füllkörper des Panik-Entriegelungselements aus einem Aluminium-Strangpressprofil und besitzt mindestens eine sich in Längsrichtung erstreckende Hohlkammer, in die der Bügel des Panik-Entriegelungselements zumindest drehmomentfest, vorzugsweise formschlüssig, einschiebbar ist, ist eine besonders stabile Art der Sicherungseinrichtung geschaffen. Die Montage des Füllkörpers an dem Panik-Entriegelungselement ist besonders simpel, sehr ästhetisch und kann ohne die Verwendung von Verbindungsmitteln erfolgen. Eine Nachrüstung des Sicherungselements an bereits bestehenden Gebäudeabschlüssen ist ebenfalls denkbar. Des Weiteren erweckt der derart ausgebildete Füllkörper nicht den Anschein einer zusätzlichen und womöglich optisch störenden unpassenden Einrichtung, was hinsichtlich gestalterischer Aspekte des Gebäudeabschlusses von Vorteil ist.

Ist das Panik- Entriegelungselement eine lang gestreckte, sich im Wesentlichen über die gesamte horizontale Breite des Abschlussteils erstreckende Druckplatte, die gelenkig mit dem Abschlussteil verbunden und um eine horizontale Achse schwenkbar ist, wobei sich ein an einem freien Ende befindlicher Randstreifen der Druckplatte in einem Abstand von der Ebene des Abschlussteils befindet, so dass sich der Randstreifen der Druckplatte bei deren Schwenkbewegung auf das Abschlussteil zu bewegt, wobei die äußere Oberfläche der Druckplatte allseitig geschlossen ausgeführt ist, wird ein ähnlicher Effekt erreicht, wie durch die Anbringung des vorgenannten Füllkörpers. Die Druckplatte weist keinen Angriffspunkt auf, der die Betätigung derselben mit einer von der Außenseite her eingeführten Schlaufe oder eines Hakens ermöglicht. Ausgehend von der Außenseite des Abschlussteils ist die Aufbringung von Druck auf die Druckplatte selbst bei Schaffung eines gewissen Öffnungsquerschnitts in dem Abschlussteil auch bei der Verwendung einer Vielzahl von Hilfsmitteln kaum möglich. Eine solche geschlossene und glatte Druckplatte bietet sich insbesondere für die Neukonstruktion von Panik-Entriegelungselementen an.

Eine vorteilhafte Ausgestaltung des erfindungsgemäßen Gebäudeabschlusses mit einem als Druckbalken ausgebildeten Panik- Entriegelungselement, der in eine Richtung senkrecht zu seiner Längsrichtung verschiebbar an der Innenseite des Abschlussteils gelagert ist, wobei sich der Druckbalken in der Panikstellung näher an dem Abschlussteil befindet als in der Normalstellung, wird dadurch erreicht, dass zumindest an einer der Längsseiten des Druckbalkens und parallel zu diesem ein Schutzstreifen verläuft, der von der Ebene der Innenseite des Abschlussteils ausgeht und in Richtung senkrecht zu der Ebene des Abschlussteils gegenüber diesem erhaben ist, wobei der Abstand des Schutzstreifens von der Ebene des Abschlussteils aber geringer ist, als der Abstand einer Bedienfläche des Druckbalkens.

Der Schutzstreifen ragt in den Innenraum des Gebäudes hinein und schirmt das Panik-Entriegelungselement entweder auf seiner Oberseite und/oder seiner Unterseite ab, so dass der Zugang beziehungsweise die Betätigung des Panik- Entriegelungselements von der Außenseite des Abschlussteils zumindest auf der abgeschirmten Seite erschwert wird. Zum einen wird durch den Schutzstreifen die Sicht auf das Panik-Entriegelungselement eingeschränkt, so dass eine unbefugte Person trotz eventueller Einblickmöglichkeit durch eine Glasfüllung die Gegebenheiten auf der Innenseite des Abschlussteils schwer ausmachen kann. Zum anderen ist das Erreichen des Panik-Entriegelungselements beziehungsweise eine Betätigung des Panik-Entriegelungselements von der mit dem Schutzstreifen versehenen Seite schwer möglich, da ein von einer unbefugten Person geführtes Hilfsmittel, das durch eine eventuell von dieser geschaffenen Öffnung in dem Anschlussteil hindurchgeführt würde, durch den Schutzstreifen abgelenkt wird.

Besonders von Vorteil ist, wenn sich an das Panik-Entriegelungselement an seinen beiden Längsseiten jeweils ein parallel zu diesen laufender Schutzstreifen anschließt, dessen Abstand von der Ebene des Abschlussteils jeweils kleiner ist, als der Abstand einer sich am weitesten von der Ebene des Abschlussteils weg erstreckenden Bedienfläche des Panik-Entriegelungselements, da somit sowohl von oben als auch von unten eine Manipulation an dem Panik-Entriegelungselement erschwert oder sogar unterbunden wird.

Es ist ferner von Vorteil, wenn der Gebäudeabschluss mit zwei in horizontale Richtung betrachtet seitlich neben dem Panik-Entriegelungselement, vorzugsweise außerhalb neben den beiden Armen oder neben dem Druckbalken angeordneten und vertikal verlaufenden Abdeckungen versehen ist, die vorzugsweise in Form dreieckiger Abdeckbleche ausgebildet sind, die sich senkrecht zu der Ebene des Abschlussteils erstrecken. Somit sind ebenfalls die beiden Endbereiche des Panik-Entriegelungselements abgeschirmt und weisen keinerlei Angriffspunkte für eventuelle Manipulationen von der Außenseite her auf.

Eine vorteilhafte Weiterbildung der Erfindung sieht vor, dass ein freies Ende des gelenkig gelagerten Panik-Entriegelungselements mit einem gelenkig gelagerten, relativ zu dem Panik-Entriegelungselement schwenkbaren Schiebeabweiser gekoppelt ist, der sich mit einem Kontaktstreifen an der Innenseite des Abschlussteils gleitend abstützt, wobei mindestens ein Federelement den Kontaktstreifen mit Vorspannung an die Innenseite des Abschlussteils andrückt. Wird das Panik-Entriegelungselement betätigt, so wird das damit verbundene Ende des Schiebeabweisers in Richtung des Abschlussteils gedrückt, wobei das sich an dem Abschlussteil abstützende Ende entlang des Abschlussteils gleitet und sich der von dem Panik-Entriegelungselement und dem Schiebeabweiser eingeschlossene Winkel vergrößert. Wird der auf das Panik-Entriegelungselement ausgeübte Druck aufgehoben, so wird der Schiebeabweiser durch die Zugkraft der Zugfeder wieder in die Ausgangsstellung, also die Ruhestellung überführt. Durch die Anordnung des Schiebeabweisers wird analog zu den vorgenannten Schutzeinrichtungen der Zugang zu dem Panik-Entriegelungselement verhindert.

Gemäß einer Ausgestaltung des erfindungsgemäßen Gebäudeabschlusses ist es ferner vorgesehen, dass sich ausgehend von dem Kontaktstreifen ein Endabweiser in Richtung von der Innenseite des Abschlussteils weg erstreckt. Der Winkel, unter dem das Panik-Entriegelungselement bei einer Manipulation durch eine Öffnung in dem Abschlussteil hindurch erreichbar ist, wird auf diese Weise weiter verkleinert.

Ferner ist es vorteilhaft, wenn der Gebäudeabschluss einen Schwenkabweiser aufweist, der um eine horizontal verlaufende Schwenkachse an das Schutzprofil anschließt. Bei einem Manipulationsversuch von der Außenseite des Abschlussteils her weicht der Schwenkabweiser demnach immer der auf ihn aufgebrachten Kraft aus, so dass ein Anbohren desselben nicht möglich ist. Dennoch bietet der Schwenkabweiser ebenfalls eine gute Abschirmung des Panik-Entriegelungselements, das hierdurch schwer erreichbar ist.

In diesem Zusammenhang ist es besonders vorteilhaft, wenn zwei Schwenkabweiser vorhanden sind, die mit ihren Schwenkachsen jeweils an entgegengesetzten Enden des Schutzprofils anschließen und mit ihren freien Enden in entgegengesetzte Richtungen von dem Panik-Entriegelungselement weg weisen. Die Verschlechterung des Zugriffswinkels bei eventuellen Manipulationen tritt auf diese Weise sowohl bei Zugriffsversuchen von oberhalb als auch von unterhalb des Panik-Entriegelungselements ein.

Schließlich kann im Falle einer Auslenkung eines Schwenkabweisers durch eine unbefugte Manipulation auch ein Alarmsignal auslösbar sein, beispielsweise mit Hilfe eines durch die Bewegung des Schwenkabweisers geschalteten elektrischen Kontakts. Alternativ bzw. ergänzend kann durch eine Auslenkung eines Schwenkabweiser im Falle einer Manipulation auch eine Falle und/oder ein Riegel der Verriegelungseinrichtung von einer Entriegelungseinrichtung in eine Schließeinrichtung überführt werden. Vorzugsweise sind eine derartige Falle oder ein derartiger Riegel mittels einer Feder vorgespannt und können sich auf diese Weise sehr rasch und ohne zusätzliche externe Energie von der Entriegelungsstellung in die Verriegelungsstellung bewegen. Bei den vorgenannten Fallen oder Riegeln handelt es sich vorzugsweise um Zusatzbauteile, die zusätzlich zu den normalen Fallen oder Riegeln vorhanden sind, da auf letztere das Panik-Entriegelungselement zugreift und damit deren Wirkung außer Kraft setzt. Somit sollten die Zusatz-Falle und der Zusatz-Riegel von den zur normalen Verriegelung des Abschlusselements verwendeten Elementen losgelöst sein.

### Ausführungsbeispiele

Die Erfindung wird nachfolgend anhand mehrerer Ausführungsbeispiele eines erfindungsgemäßen Gebäudeabschlusses, die in den Zeichnungen dargestellt sind, näher erläutert.

Es zeigt:
- Fig. 1: einen Vertikalschnitt durch einen Gebäudeabschluss,
- Fig. 2: einen Vertikalschnitt durch ein weiteres Ausführungsbeispiel eines Gebäudeabschlusses,
- Fig. 3: einen Vertikalschnitt durch ein drittes Ausführungsbeispiel eines Gebäudeabschlusses,
- Fig. 4: einen Horizontalschnitt durch ein viertes Ausführungsbeispiel eines Gebäudeabschlusses,
- Fig. 5: eine Vorderansicht des Gebäudeabschlusses gemäß Figur 4,
- Fig. 6: einen Vertikalschnitt durch ein weiteres Ausführungsbeispiel eines Gebäudeabschlusses,
- Fig. 7: einen Vertikalschnitt durch ein weiteres Ausführungsbeispiel eines Gebäudeabschlusses,
- Fig. 8: einen Vertikalschnitt durch ein weiteres Ausführungsbeispiel eines Gebäudeabschlusses,
- Fig. 9: einen Vertikalschnitt durch ein weiteres Ausführungsbeispiel eines Gebäudeabschlusses und
- Fig. 10: einen Vertikalschnitt durch ein letztes Ausführungsbeispiel eines Gebäudeabschlusses.

In Figur 1 ist ein erstes Ausführungsbeispiel eines Gebäudeabschlusses 1 im Vertikalschnitt dargestellt, wobei lediglich ein Ausschnitt eines plattenförmigen Abschlussteils 2 gezeigt ist, das drehbar in einem nicht in der Figur dargestellten Gebäudeteil gelagert ist. Bei dem Abschlussteil 2 kann es sich beispielsweise um ein einfach geartetes Stahltürblatt handeln, das mittels Scharnieren in einer in eine Öffnung eines Gebäudes eingebauten Zarge drehbar gelagert ist. Alternativ kann das Abschlussteil 2 aus einer Rahmenkonstruktion, insbesondere aus Holz-, Aluminium- oder Stahlprofilen (eventuell verstärkt mittels Einlagen aus z. B. Hartmetall) bestehen, in die Füllungselemente aus Stahl oder Glas eingesetzt sind. Insbesondere besteht das Füllungselement aus Panzerglas, um den Anforderungen an die Einbruchhemmung gemäß einer hohen Widerstandsklasse zu genügen.

In einer Verriegelungsstellung des Abschlussteils 2 wird die Öffnung des Gebäudes verschlossen. Um die Öffnung in der Verriegelungsstellung des Abschlussteils 2 zu verriegeln, so dass diese für Personen undurchdringbar festgelegt ist, weist der erfindungsgemäße Gebäudeabschluss 1 eine bekannte Verriegelungseinrichtung auf, die ebenfalls nicht in der Figur dargestellt ist.

Auf einer Innenseite I des Abschlussteils 2 ist etwa in mittlerer Höhe desselben ein Panik-Entriegelungselement 3 angeordnet, das sich beinahe über die gesamte Breite des Abschlussteils 2 erstreckt. Gemäß Figur 1 besteht das Panik-Entriegelungselement 3 aus einem Bügel 4 in Form eines Ovalrohrs aus Edelstahl, der an seinen Enden jeweils einen Arm 5 aufweist, so dass das Panik-Entriegelungselement 3 die Form eines U bildet. Die Enden der beiden Arme 5 sind mittels Gelenken 6 jeweils an einer Konsole 7 gelagert, die wiederum mittels nicht dargestellter Schrauben an der Innenseite I des Abschlussteils 2 befestigt ist. Hierdurch ist der Bügel 4 von einer in Figur 1 dargestellten Normalstellung 8 in eine Panikstellung 9 schwenkbar, in der der Bügel 4 einen geringen Abstand zu der Ebene des Abschlussteils 2 hat. Demnach vollzieht der Bügel 4 bei Betätigung eine Drehbewegung um das Gelenk 6, so dass sich der Bügel 4 in Richtung des Abschlussteils 2 bewegt. Die vorgenannte Drehbewegung des Bügels um eine horizontale Achse parallel zur Ebene des Abschlussteils 2 wird in bekannter Weise umgesetzt in eine Drehbewegung um ein zum Abschlussteil 2 senkrechte Achse, die dann in den Schlosskasten eingreift.

Die Mechanismen von Verriegelungseinrichtung und Panik-Entriegelungselement 3 sind derart gekoppelt, dass wenn das Panik-Entriegelungselement 3 von einer Normalstellung 8, in der sich die Verriegelungseinrichtung normalerweise in einer Verriegelungsstellung befindet, in eine Panikstellung 9 überführt wird, eine Überführung der Verriegelungseinrichtung von der Verriegelungsstellung in die Entriegelungsstellung erfolgt.

Durch Betätigung des Panik-Entriegelungselements 3 kann der durch das Abschlussteil 2 verschlossene Öffnungsquerschnitt trotz Verriegelung des Abschlussteils 2 von der Innenseite I her freigegeben werden, so dass eine Flucht von Personen aus dem Gebäude im Fall einer Paniksituation immer erfolgen kann, wohingegen ein Eindringen von unbefugten Personen von einer Außenseite A des Abschlussteils 2 her nicht möglich ist.

Das Panik-Entriegelungselement 3 weist gemäß Figur 1 eine Sicherungseinrichtung 10 auf, die aus zwei unabhängigen Elementen besteht. Zum einen umfasst die Sicherungseinrichtung 10 einen als Hohlprofil 11 mit zwei Kammern 12, 13 ausgebildeten Füllkörper 14, wobei eine Kammer 13 des Hohlprofils 11 einen Querschnitt korrespondierend zu dem Querschnitt des Bügels 4 aufweist, so dass das Hohlprofil 11 bei noch nicht montierten Armen 5 von einem Ende des Bügels 4 auf diesen aufgeschoben werden kann und sich somit analog zu dem Bügel 4 nahezu entlang der gesamten Breite des Abschlussteils 2 erstreckt. Der ursprünglich in der Ebene der beiden Arme 5 des Bügels 4 und zwischen diesen bestehende Hohlraum wird nunmehr durch das Hohlprofil 11 verschlossen, so dass das Panik-Entriegelungselement 3 anstelle einer bügelförmigen eine plattenförmige Gestalt annimmt.

Jeweils an den beiden Enden des Bügels 4, demnach im Bereich der Arme 5 des Bügels 4, ist eine seitliche dreieckförmige, vertikal verlaufende Abdeckung 15 vorgesehen, die das Panik-Entriegelungselement 3 und die Konsole 7 von den Seiten her abdeckt. Somit ist ein Hineingreifen in den keilförmigen Freiraum zwischen Panik- Entriegelungselement 3 und Abschlussteil 2 unmöglich.

Vorteil der Anordnung des Hohlprofils 11 ist, dass das Panik-Entriegelungselement 3 durch erstgenanntes vor einer Manipulation von der Außenseite A des Abschlussteils 2 her abgeschirmt wird. Selbst für den Fall, dass durch eine unbefugte Person eine (typischerweise kleine) Öffnung in dem Abschlussteil 2 geschaffen wird, kann die Person nicht mittels eines Hakens oder einer Schlaufe um den Bügel 4 greifen und somit die Betätigung des Panik-Entriegelungselements 3 erzielen, so dass die Verriegelung des Abschlussteils 2 aufgehoben würde. Somit ist die Einbruchhemmung des Gebäudeabschlusses 1 deutlich gesteigert.

Das in der Figur 1 dargestellte Sicherungselement 10 weist zum anderen ein zweites Element in Form eines erfindungsgemäßen Schutzprofils 16 auf. Das Schutzprofil 16 besteht aus einem mittels Schrauben 17 an dem Abschlussteil 2 angebrachten Blech aus Edelstahl, das sich über die gesamte Höhe und die gesamte Länge des Panik-Entriegelungselements 3 erstreckt und zwischen dem Abschlussteil 2 und der Konsole 7 angeordnet ist. Eine Manipulation an dem Schutzprofil 16 mittels eines spanenden Werkzeugs, wie einem Bohrer, ist kaum möglich, so dass im Bereich des Schutzprofils 16 ein unbefugter Zugang zu dem Panik-Entriegelungselement 3 von der Außenseite A her kaum erfolgen kann. Das Schutzprofil 16 und die vertikale Abdeckung 15 können gegebenenfalls auch als Einheit ausgeführt werden.

Oberhalb und unterhalb des Panik-Entriegelungselements 3 ist das Schutzprofil 16 jeweils zweifach abgekantet, so dass es in den Innenraum des Gebäudes hineinragt. Die erste Kantung sowohl im oberen als auch im unteren Bereich des Schutzprofils 16 verläuft jeweils senkrecht zu dem Abschlussteil 2. Die zweite Kantung des Schutzprofils 16 ist im oberen Bereich zu dem Panik-Entriegelungselement 3 hin gerichtet und verläuft parallel hierzu. Im unteren Bereich des Schutzprofils 16 verläuft die zweite Kantung von dem Panik-Entriegelungselement 3 weg. Zwar ragen die durch die Kantung ausgebildeten Schutzstreifen 18 des Schutzprofils 16 in den Innenraum hinein, jedoch ist der Abstand 19 der Vorderkante des Schutzstreifens 18 von der Ebene des Abschlussteils 2 geringer, als der Abstand 20 einer Bedienfläche 21 des Panik-Entriegelungselements 3.

Das Schutzprofil 16 verbessert ebenfalls die Einbruchhemmung des Gebäudeabschlusses 1, da es den Zugang sowie die Betätigung des Panik-Entriegelungselements 3 erschwert. Ferner verdeckt das Schutzprofil 16 die Sicht auf das Panik-Entriegelungselement 3, so dass eine auf der Außenseite A befindliche Person die Gegebenheiten auf der Innenseite I des Abschlussteils 2 nur schwer ausmachen kann. Auch wenn es einer unbefugten Person gelingt, durch eine von ihr oberhalb oder unterhalb des Schutzprofils 16 geschaffenen Öffnung in dem Abschlussteil 2 einen Draht durchzuführen, wird dieser beispielsweise durch das im unteren Bereich gekantete Schutzprofil 16 derart abgelenkt, dass ein Erreichen des Panik-Entriegelungselements 3 und somit ebenfalls eine Betätigung desselben erheblich erschwert oder sogar unmöglich gemacht ist.

Das Panik-Entriegelungselement 103 gemäß Figur 2 besteht aus einem Druckbalken 128, der sich über nahezu die gesamte Breite des Abschlussteils 102 erstreckt. In der Figur 2 ist der Druckbalken 128 in einer Normalstellung gezeigt, in der sich die nicht dargestellte Verriegelungseinrichtung in einer Verriegelungsstellung oder in einer Entriegelungsstellung befinden kann. In einer Panikstellung, in der der Druckbalken 128 in Richtung des Abschlussteils 102 gedrückt wird, begibt sich die Verriegelungseinrichtung in die Entriegelungsstellung.

Der Druckbalken 128 weist eine Sicherungseinrichtung 110 auf, die lediglich aus einem zu Figur 1 analogen erfindungsgemäßen Schutzprofil 116 mit Schutzstreifen118 besteht. Das Schutzprofil 116 schirmt das Panik-Entriegelungselement 103 von der Außenseite A des Gebäudeabschlusses 100 ab, so dass eine Manipulation des Druckbalkens 128 im Zuge von Einbruchsversuchen erheblich erschwert ist. Insbesondere wenn das Schutzprofil 116 aus Edelstahl oder Hartstahl besteht, wird beispielsweise ein Anbohren desselben stark erschwert.

In der Figur 3 ist ein weiteres Ausführungsbeispiel eines erfindungsgemäßen Gebäudeabschlusses 200 gezeigt. Das Panik- Entriegelungselement 203 besteht aus einem gelenkig gelagerten Flügel 229 nach Art einer Druckplatte, der als Vollprofil oder als Hohlprofil ausgebildet sein kann. Die Funktionsweise des Panik-Entriegelungselements 203 entspricht der der zuvor beschriebenen Panik-Entriegelungselemente 3 gemäß den Figuren 1 und 2.

Aufgrund der Ausbildung des Flügels 229 als geschlossenes Profil bietet dieser keinerlei Angriffspunkte, die für eine Betätigung des Panik-Entriegelungselements 203 von der Außenseite A des Abschlussteils 202 her dienen könnte. Demnach kann die geschlossene Ausführung des Panik-Entriegelungselements 203 bereits als Sicherungseinrichtung 210 aufgefasst werden, die in etwa dieselbe Wirkung wie das Hohlprofil 11 aus den Figuren 1 und 2 erzielt. Des Weiteren verfügt der Gebäudeabschluss 200 gemäß Figur 3 ebenfalls über ein Schutzprofil 216, das seitlich geschlossen sein kann und in etwa dem der Figuren 1 und 3 entspricht, weshalb an dieser Stelle auf weitere diesbezügliche Ausführungen verzichtet wird.

Die Figuren 5 und 6 zeigen einen erfindungsgemäßen Gebäudeabschluss 300, der als Panik-Entriegelungselement 303 einen herkömmlichen Notausgangsdrücker 330 besitzt, wobei in der Figur 4 ein Horizontalschnitt und in der Figur 5 eine Ansicht dargestellt ist. Die in Figur 4 im Schnitt gezeigte Sicherungseinrichtung 310 des Panik-Entriegelungselements 303 besteht aus einem erfindungsgemäßen Schutzprofil 316, das zwischen dem Abschlussteil 302 und dem Panik-Entriegelungselement 303 angeordnet ist. Das Schutzprofil 316 ist nach allen Seiten senkrecht zur Ebene des Abschlussteils 302 derart aufgekantet, dass es den Notausgangsdrücker 330 sowohl oben und unten als auch links und rechts umgibt, so dass ein vom Innenraum her offener Kasten entsteht. Die Abmessungen des Schutzprofils 316 sind so gewählt, dass eine Betätigung des Notausgangdrückers 330 ohne Weiteres möglich ist, insbesondere genügend Platz zum Hintergreifen des Notausgangsdrückers 330 mit einer Hand verbleibt.

Die Figur 6 zeigt einen Gebäudeabschluss 1", der analog zu dem der Figur 1 aufgebaut ist. Im Unterschied zu Figur 1 ist das zweite Element der Sicherungseinrichtung 10" gemäß Figur 6 unterhalb des Panik-Entriegelungselements 3 eben ausgebildet und weist dort keine Aufkantung auf. Stattdessen weist der Gebäudeabschluss 1" gemäß Figur 6 ein weiteres Element in Form eines Schwenkabweisers 31 zur Sicherung auf. Der Schwenkabweiser 31 besteht aus einem in einem an dem Abschlussteil 2 angebrachten Gelenk 32 drehbar gelagerten Blech 33, das unterhalb des Panik-Entriegelungselements 3 verläuft. Alternativ kann der Schwenkabweiser 31 auch aus durchsichtigem Polycarbonat bestehen, so dass er selbst bei einem Abschlussteil 2 mit einer Glasfüllung für einen Angreifer kaum wahrnehmbar ist und diesen nicht dazu veranlasst, eine Öffnung unterhalb des Schwenkabweisers 31 zu schaffen.

Der Gebäudeabschluss 100' gemäß Figur 7, bei dem das Panik-Entriegelungselement 103 in Form eines Druckbalkens 128 ausgebildet ist, weist ebenfalls einen Schwenkabweiser 131 gemäß Figur 6 auf. Der alternative Gebäudeabschluss 100' gemäß Figur 8 besitzt zwei, mit ihren Schwenkachsen an entgegengesetzten Endabschnitten des Schutzprofils anschließende Schwenkabweiser 131, deren freie Enden in entgegengesetzte Richtungen (nach oben und unten) von dem Panik-Entriegelungselement 103 weg weisen. Während bei einem manipulationsbedingten Auslenkversuch der untere Schwenkabweiser 131' durch die Wirkung der Schwerkraft wieder in seine vertikale Ausgangsstellung zurückbewegt wird, erfolgt die Rückstellung bei dem oberen Schwenkabweiser 131 mittels einer nicht dargestellten Drehfeder, die den oberen Schwenkabweiser in die vertikale Ausgangsstellung zurückbewegt.

Das in Figur 9 gezeigte Ausführungsbeispiel baut auf dem gemäß Figur 3 auf. Der Gebäudeabschluss 200' weist ein Panik-Entriegelungselement 203 nach Art eines gelenkig gelagerten Flügels 229 auf. Ein erfindungsgemäßes Schutzprofil 216' ist in diesem Falle nur oben mit einer Abkantung 34 versehen. An seinem unteren Ende ist das Schutzprofil 216' mit einem gelenkig um eine Drehachse 35 gelagerten Sperrelement 36 versehen. Die Drehachse 35 verläuft parallel zu der Ebene der Innenseite I des Abschlussteils 202 und somit auch parallel zu der Drehachse 37 des Flügels 229.

In der in Figur 9 dargestellten Sperrstellung des Sperrelements 36 ist der Flügel 229 in Richtung des Pfeils 38 lediglich um einen geringen Schwenkwinkel betätigbar und bei Anschlag an eine Sperrfläche 39 des Sperreelements 36 in seiner Normalstellung blockierbar. Der Flügel 229 des Panik-Entriegelungselements 203 ist erst dann von der gezeigten Normalstellung in die Panikstellung überführbar, wenn zuvor das Sperrelement 36 durch Schwenkbewegung in Richtung des Pfeils 40 nach unten soweit weggeschwenkt wurde, dass die Sperrfläche 39 eine Schwenkbewegung des Flügels 229 nicht mehr behindert, so dass der zum Erreichen der Panikstellung erforderliche größere Schwenkwinkel des Flügels 229 realisierbar ist. Das Sperrelement 36 kann in Form eines sich über die gesamte Länge des Flügels 229 erstreckenden Sperrbügels oder einer sich an einem oder zwei Rändern des Flügels 229 befindlichen und lediglich eine geringe Breite aufweisenden Sperrklinke ausgeführt sein. Das Sperrelement 36 gemäß Figur 9 ist mit Hilfe einer nicht dargestellten Drehfeder im Bereich der Drehachse 35 in Richtung des Pfeils 41 vorgespannt, so dass der Flügel 229 mit seinem freien Ende stets in die in dem Sperrelement 36 ausgebildete Mulde 42 eingreift und somit gegen einfaches Niederdrücken blockiert ist. Die Sicherheit im Panikfall wird durch eine große und griffgünstig angebrachte Betätigungsfläche 43 am freien Ende des Sperrelements 36 kaum beeinträchtigt, zumal die Bewegung des Sperrelements 36 entlang des Pfeils 40 mit Unterstützung der Schwerkraft erfolgt und durch das Körpergewicht der betätigenden Person unterstützt wird. Eine Erhöhung der Sicherheit gegenüber einer unbefugten Manipulation des Panik-Entriegelungselements 203 wird dadurch erreicht, dass bei einem Einbruchversuch durch das Abschlusselement 202 hindurch in einem ersten Schritt das Sperrelement 36 nach unten gezogen werden müsste und sodann gleichzeitig in einem zweiten Schritt der Flügel 229 des Panik-Entriegelungselements 203 ebenfalls nach unten geschwenkt werden müsste. Dies ist insbesondere dann für einen Einbrecher sehr schwierig, wenn der Schwenkwinkel des Sperrelements 36 durch einen geeigneten Anschlag auch nach unten beschränkt wird, so dass das in die Freigabestellung nach unten gezogene Sperrelement 36 gleichzeitig noch als Abweiser für den Flügel 229 dient und vor allem eine Betätigung desselben mittels beispielsweise eines Hebels oder einer Drahtschlaufe von unten deutlich erschwert.

Die in Figur 10 dargestellte weitere Variante eines Gebäudeabschlusses 1''' basiert auf dem in Figur 1 dargestellten Ausführungsbeispiel. Im Bereich der als stirnseitiges dreieckförmiges Blech ausgebildeten Abdeckung 15 ist ein pilzförmiges Sperrelement 36' angeordnet. Das Sperrelement 36' besteht aus einem als Betätigungselement ausgeführten Pilzkopf 44 und einem mit diesem verbundenen Stempel 45, der durch eine Bohrung 46 in dem Füllkörper 14 hindurchgeführt ist. Am Ende des Stempels 45 befindet sich ein Sperrkörper 47, der in der in Figur 10 in dickeren Linien gezeigten Sperrstellung des Sperrelements 36' mit einem mit dem Füllkörper 14 fest verbundenen zweiten Sperrkörper 48 in Kontakt steht. Die einander berührenden Kontaktflächen der beiden Kontaktkörper 47, 48 verhindern, dass der Bügel 4 mit dem Füllkörper 14 des Panik-Entriegelungselements 1''' aus der in dicken Linien dargestellten Normalstellung in die Panikstellung geschwenkt werden kann. Eine solche Schwenkbewegung ist erst dann möglich, wenn der Pilzkopf 44 des Sperrelements 36' niedergedrückt wird, wodurch die Kontaktflächen der Sperrkörper 47, 48 voneinander abgleiten, so dass der Bügel 4 zusammen mit dem Füllkörper 14 geschwenkt werden kann, wobei sich der Sperrkörper 48 oberhalb einer Oberseite 49 des Sperrkörpers 47 auf den Stempel 45 zubewegen kann. Bei der Schwenkbewegung des Bügels 4 in die in dünnen Linien gezeichnete Panikstellung wird dabei der Sperrkörper 48 durch den mit dem Füllkörper 14 verbundenen Sperrkörper 48 nach unten mitgenommen. Durch die Kraft einer Druckfeder 50 wird das Sperrelement 36' von der Freigabestellung in die Sperrstellung zurück überführt bzw. in letzterer gesichert. Die Betätigung des Sperrelements 36' von der Sperr- in die Freigabestellung erfolgt durch einfaches Drücken auf den Pilzkopf 44 nach unten, was keinerlei Schwierigkeiten auch in Paniksituationen hervorruft. Insbesondere kann das Sperrelement 36' bzw. auch das Sperrelement 36 gemäß Figur 9, in Signalfarbe angelegt bzw. selbstleuchtend ausgeführt sein. Wie auch bei dem Ausführungsbeispiel gemäß Figur 9 wird bei dem Gebäudeabschluss 1''' gemäß Figur 10 die Sicherheit gegenüber unbefugter Manipulation des Panik-Entriegelungselements 3''' dadurch erhöht, dass zunächst das Sperrelement 36' in die Freigabestellung überführt und gleichzeitig auch der Bügel 4 von der Normalstellung in die Panikstellung geschwenkt werden muss.

### Bezugszeichenliste

- 1, 1', 1'', 100, 100', 200, 300: Gebäudeabschluss
- 2, 102, 202, 302: Abschlussteil
- 3, 3''' 103, 203, 303: Panik-Entriegelungselement
- 4: Bügel
- 5: Arm
- 6: Gelenk
- 7: Konsole
- 8: Normalstellung
- 9: Panikstellung
- 10, 10", 110, 210, 310: Sicherheitseinrichtung
- 11: Hohlprofil
- 12: Kammer
- 13: Kammer
- 14: Füllkörper
- 15: Abdeckung
- 16, 116, 216, 216', 316: Schutzprofil
- 17: Schrauben
- 18, 118: Schutzstreifen
- 19: Abstand
- 20: Abstand
- 21: Bedienfläche
- 22: Gelenkige Verbindung
- 31, 131: Schwenkabweiser
- 32: Gelenk
- 33: Blech
- 34: Abkantung
- 35: Drehachse
- 36, 36': Sperrelement
- 37: Drehachse
- 38: Pfeil
- 39: Sperrfläche
- 40: Pfeil
- 41: Pfeil
- 42: Mulde
- 43: Betätigungsfläche
- 44: Pilzkopf
- 45: Stempel
- 46: Bohrung
- 47: Sperrkörper
- 48: Sperrkörper
- 49: Oberseite
- 50: Druckfeder
- 128: Druckbalken
- 229: Flügel
- 330: Notausgangsdrücker
- I: Innenseite
- A: Außenseite

## Patentansprüche

1. Gebäudeabschluss (1, 1', 1'', 1''', 100, 100', 200, 200', 300) mit einem drehbar in einem Gebäudeteil lagerbaren, plattenförmigen Abschlussteil (2, 102, 202, 302), das in einer Verriegelungsstellung eine Öffnung in dem Gebäudeteil verschließt, und mit einer Verriegelungseinrichtung, mit der das Abschlussteil (2, 102, 202, 302) in der Verriegelungsstellung für Personen undurchdringbar festlegbar ist, wobei das Abschlussteil (2, 102, 202, 302) eine angriffsgefährdete Außenseite (A) und eine dieser gegenüberliegende Innenseite (I) aufweist, auf der ein Panik-Entriegelungselement (3, 3''', 103, 203, 303) angeordnet ist, das von einer Normalstellung (8), in der die Verriegelungseinrichtung sich in einer Verriegelungsstellung befindet, in eine Panikstellung (9) bewegbar ist, in der sich die Verriegelungseinrichtung von der Verriegelungsstellung in die Entriegelungsstellung begibt, und mit einer Sicherungseinrichtung (10, 10", 110, 210, 310), die sich über die gesamte Länge des Panik-Entriegelungselements (3, 3"', 103, 203, 303) erstreckt und die das Panik-Entriegelungselement (3, 3"', 103, 203, 303) derart abschirmt, dass eine unbefugte Manipulation des Panik-Entriegelungselements (3, 3"', 103, 203, 303) bei Einbruchversuchen von der Außenseite (A) des Abschlussteils (2, 102, 202, 302) her verhindert ist, wobei die Sicherungseinrichtung (10, 10", 110, 210, 310) in einen Innenraum hinein abgewinkelt ist und/oder in den Innenraum hinein schwenkbar gelagert ist, das Panik-Entriegelungselement (3, 3''', 103, 203, 303) von der Innenseite (I) des Abschlussteils (2, 102, 202, 302) her aber frei zugänglich ist, **dadurch gekennzeichnet, dass** die Sicherungseinrichtung (10, 10", 110, 210, 310) ein Schutzprofil (16, 116, 216, 216', 316) umfasst, das sich mit einem Mittelbereich zwischen dem Panik-Entriegelungselement (3, 3"', 103, 203, 303) und der Innenseite (I) des Abschlussteils (2, 102, 202, 302) befindet, wobei der Mittelbereich aus einem Material besteht, das gegen spanende Bearbeitung hoch widerstandsfähig ist.

2. Gebäudeabschluss (1, 1', 1'', 1''', 100, 100', 200, 200', 300) nach Anspruch 1,
**dadurch gekennzeichnet, dass** die Sicherungseinrichtung (10, 10", 110, 210, 310) auf der Innenseite (I) des Gebäudeabschlusses (1, 1', 1", 1 "', 100, 100', 200, 200', 300) angeordnet ist.

3. Gebäudeabschluss (1, 1', 1'', 1''') nach Anspruch 1 oder 2, bei dem das Panik-Entriegelungselement (3, 3''') ein U-förmiger Bügel (4) ist, der in Gelenken (6), die jeweils am Ende eines an den Enden des Bügels (4) angeordneten Armes (5) angeordnet sind, an der Innenseite (I) des Abschlussteils (2) gelagert ist, wobei der Bügel (4) in einer Panikstellung (9) einen geringeren Abstand zu der Ebene des Abschlussteils (2) besitzt, als in der Normalstellung (8), **dadurch gekennzeichnet, dass** ein durch die beiden Arme (5), den Bügel (4) und die Innenseite (I) des Abschlussteils (2) begrenzter freier Querschnitt von einem Füllkörper (14) verschlossen ist.

4. Gebäudeabschluss (1, 1', 1'', 1''') nach Anspruch 3, **dadurch gekennzeichnet, dass** der Füllkörper (14) des Panik-Entriegelungselements (3, 3''') aus einem Aluminium-Strangpressprofil besteht und mindestens eine sich in Längsrichtung erstreckende Hohlkammer (13) besitzt, in die der Bügel (4) des Panik-Entriegelungselements (3, 3''') zumindest drehmomentfest, vorzugsweise formschlüssig, einschiebbar ist.

5. Gebäudeabschluss (200, 200', 20') nach Anspruch 1 oder 2, **dadurch gekennzeichnet, dass** das Panik-Entriegelungselement (203) eine lang gestreckte sich im Wesentlichen über die gesamte horizontale Breite des Abschlussteils (202) erstreckende Druckplatte ist, die gelenkig mit dem Abschlussteil (202) verbunden und um eine horizontale Achse schwenkbar ist, wobei sich ein an einem freien Ende befindlicher Randstreifen der Druckplatte in einem Abstand von der Ebene des Abschlussteils (202) befindet, so dass sich der Randstreifen der Druckplatte bei deren Schwenkbewegung auf das Abschlussteil (202) zu bewegt, wobei die äußere Oberfläche der Druckplatte allseitig geschlossen ausgeführt ist.

6. Gebäudeabschluss (100, 100') nach Anspruch 1 oder 2, bei dem das Panik-Entriegelungselement (103) ein Druckbalken (128) ist, der in eine Richtung senkrecht zu seiner Längsrichtung verschiebbar an der Innenseite (I) des Abschlussteils (102) gelagert ist, wobei sich der Druckbalken (128) in der Panikstellung näher an dem Abschlussteil (102) befindet als in der Normalstellung, **dadurch gekennzeichnet, dass** zumindest an einer der Längsseiten des Druckbalkens (128) und parallel zu diesem ein Schutzstreifen (118) verläuft, der von der Ebene der Innenseite (I) des Abschlussteils (102) ausgeht und in Richtung senkrecht zu der Ebene des Abschlussteils (102) gegenüber diesem erhaben ist, wobei der Abstand des Schutzstreifens (118) von der Ebene des Abschlussteils (102) aber geringer ist, als der Abstand einer Bedienfläche des Druckbalkens (128).

7. Gebäudeabschluss (1, 1', 1 ", 1''', 100, 100', 200, 200', 300) nach einem der Ansprüche 1 bis 6, **dadurch gekennzeichnet, dass** sich an das Panik-Entriegelungselement (3, 3''', 103, 203, 303) an seinen beiden Längsseiten jeweils ein parallel zu diesen laufender Schutzstreifen (18, 118) anschließt, dessen Abstand (19) von der Ebene des Abschlussteils (2, 102, 202, 302) jeweils kleiner ist, als der Abstand (20) einer sich am weitesten von der Ebene des Abschlussteils (2, 102, 202, 302) weg erstreckenden Bedienfläche (21) des Panik-Entriegelungselements (3, 3"', 103, 203, 303).

8. Gebäudeabschluss (1, 1, 1", 1''' 100, 100', 200, 200', 300) nach einem der Ansprüche 1 bis 7, **gekennzeichnet durch** zwei in horizontale Richtung betrachtet seitlich neben dem Panik-Entriegelungselement (3, 3''', 103, 203, 303), vorzugsweise außerhalb neben den beiden Armen (5) oder neben dem Druckbalken (128) angeordnete und vertikal verlaufende Abdeckungen (15), vorzugsweise in Form dreieckiger Abdeckbleche, die sich senkrecht zu der Ebene des Abschlussteils (2, 102, 202, 302) erstrecken.

9. Gebäudeabschluss (1') nach einem der Ansprüche 3 bis 8, **dadurch gekennzeichnet, dass** ein freies Ende des gelenkig gelagerten Panik-Entriegelungselements (3) mit einem gelenkig gelagerten, relativ zu dem Panik-Entriegelungselement (3) schwenkbaren Schiebeabweiser gekoppelt ist, der sich mit einem Kontaktstreifen an der Innenseite (I) des Abschlussteils (2) gleitend abstützt, wobei mindestens ein Federelement den Kontaktstreifen mit Vorspannung an die Innenseite (I) des Abschlussteils (2) andrückt.

10. Gebäudeabschluss (1') nach Anspruch 9, **dadurch gekennzeichnet, dass** sich ausgehend von dem Kontaktstreifen ein Endabweiser in Richtung von der Innenseite (I) des Abschlussteils (2) weg erstreckt.

11. Gebäudeabschluss (1'', 100') nach einem der Ansprüche 1 bis 10, **gekennzeichnet durch** mindestens einen Schwenkabweiser (31, 131), der um eine horizontal verlaufende Schwenkachse an das Schutzprofil anschließt.

12. Gebäudeabschluss (1'', 100') nach Anspruch 11, **gekennzeichnet durch** zwei Schwenkabweiser (31, 131), die mit ihren Schwenkachsen jeweils an entgegengesetzte Enden des Schutzprofils anschließen und mit ihren freien Enden in entgegengesetzte Richtungen von dem Panik-Entriegelungselement (103) weg weisen.

13. Gebäudeabschluss (1''', 200') nach einem der Ansprüche 3 bis 12, **dadurch gekennzeichnet, dass** eine Bewegung des Panik-Entriegelungselements (3''', 203), insbesondere des Bügels (4), des Druckbalkens (128), des Flügels (229) und/oder des Notausgangsdrückers (330), von der Normalstellung in die Panikstellung durch ein in einer Sperrstellung befindliches Sperrelement (36, 36') blockierbar ist, wobei das Sperrelement (36, 36') von der Sperrstellung in eine Freigabestellung bewegbar ist, in der das Panik-Entriegelungselement (3"', 203) in die Panikstellung bewegbar ist.

14. Gebäudeabschluss (200') nach Anspruch 13, **dadurch gekennzeichnet, dass** das Sperrelement (36) ein Sperrbügel oder eine Sperrklinke ist, der bzw. die mittels Federvorspannung formschlüssig mit einem freien Ende des Bügels (4) oder des Flügels (229) koppelbar ist, wobei der Sperrbügel oder die Sperrklinke von dem freien Ende des Bügels (4) oder des Flügels (229) weg schwenkbar ist, wodurch die Blockade des Bügels (4) oder des Flügels (229) aufgehoben ist.

15. Gebäudeabschluss (1''') nach Anspruch 13, **dadurch gekennzeichnet, dass** das Sperrelement (36) ein Sperrstift ist, der in der Sperrstellung mit einem Sperrabschnitt eine Schwenkbewegung des Bügels (4) durch Blockade einer Kontaktfläche des Bügels (4) unterbindet, wobei durch eine Axialverschiebung des Sperrstifts der Sperrabschnitt außer Deckung mit der Kontaktfläche bringbar ist, wodurch die Blockade des Bügels (4) aufhebbar ist, wobei infolge der Schwenkbewegung des Bügels (4) in die Panikstellung der Sperrstift gegen eine Federkraft mitnehmbar ist.

## Claims

1. A building closure (1, 1', 1" , 1"', 100, 100', 200, 200', 300), having a panel-shaped closure part (2, 102, 202, 302), which can be mounted rotatably in a building part and in a locking position closes an opening in the building part, and having a locking device, with which the closure part (2, 102, 202, 302) can be fixed in the locking position such that it is impenetrable to persons, wherein the closure part (2, 102, 202, 302) has an outer side (A) at risk of attack and an inner side (I) opposite, on which a panic unlocking element (3, 3"', 103, 203, 303) is arranged, which can be moved from a normal position (8), in which the locking device is in a locking position, to a panic position (9), in which the locking device moves from the locking position into the unlocking position, and having a securing device (10, 10", 110, 210, 310), which extends over the entire length of the panic unlocking element (3, 3"', 103, 203, 303) and which shields the panic unlocking element (3, 3"', 103, 203, 303) in such a manner that unauthorised manipulation of the panic unlocking element (3, 3"', 103, 203, 303) during a break-in attempt from the outer side (A) of the closure part (2, 102, 202, 302) is prevented, wherein the securing device (10, 10", 110, 210, 310) is angled into an inner space and/or is mounted such that it can be pivoted into the inner space, the panic unlocking element (3, 3"', 103, 203, 303) still being freely accessible from the inner side (I) of the closure part (2, 102, 202, 302), **characterised in that** the securing device (10, 10", 110, 210, 310) comprises a protective profile (16, 116, 216, 216', 316), which is situated with a central region between the panic unlocking element (3, 3"', 103, 203, 303) and the inner side (I) of the closure part (2, 102, 202, 302), wherein the central region consists of a material that is highly resistant to cutting.

2. The building closure (1, 1', 1", 1"', 100, 100', 200, 200', 300) according to Claim 1, **characterised in that** the securing device (10, 10" , 110, 210, 310) is arranged on the inner side (I) of the building closure (1, 1', 1", 1"', 100, 100", 200, 200', 300).

3. The building closure (1, 1', 1", 1"') according to Claim 1 or 2, in which the panic unlocking element (3, 3"') is a U-shaped bracket (4), which is mounted on the inner side (I) of the closure part (2) in joints (6), which are each arranged at the end of an arm (5) arranged at the ends of the bracket (4), wherein the bracket (4) has a smaller distance from the plane of the closure part (2) in a panic position (9) than in the normal position (8), **characterised in that** a free cross section delimited by the two arms (5), the bracket (4) and the inner side (I) of the closure part (2) is closed by a filling body (14).

4. The building closure (1, 1', 1", 1"') according to Claim 3, **characterised in that** the filling body (14) of the panic unlocking element (3, 3"') consists of an aluminium extruded profile and has at least one cavity (13), which extends in the longitudinal direction and into which the bracket (4) of the panic unlocking element (3, 3"') can be inserted in an at least fixed-torque, preferably form-fitting manner.

5. The building closure (200, 200', 20') according to Claim 1 or 2, **characterised in that** the panic unlocking element (203) is an elongate pressure plate, which extends substantially over the entire horizontal width of the closure part (202) and is connected in an articulated manner to the closure part (202) and can be pivoted about a horizontal axis, wherein an edge strip of the pressure plate, which edge strip is situated at a free end, is at a distance from the plane of the closure part (202), so the edge strip of the pressure plate moves towards the closure part (202) when it pivots, wherein the outer surface of the pressure plate is closed on all sides.

6. The building closure (100, 100') according to Claim 1 or 2, in which the panic unlocking element (103) is a pressure bar (128), which is mounted on the inner side (I) of the closure part (102) such that it can be displaced in a direction perpendicular to its longitudinal direction, wherein the pressure bar (128) is closer to the closure part (102) in the panic position than in the normal position, **characterised in that** a protective strip (118) runs at least on one of the longitudinal sides of the pressure bar (128) and parallel to the latter, which protective strip proceeds from the plane of the inner side (I) of the closure part (102) and in the direction perpendicular to the plane of the closure part (102) is raised with respect to the latter, wherein the distance of the protective strip (118) from the plane of the closure part (102) is however smaller than the distance of a user face of the pressure bar (128).

7. The building closure (1, 1', 1'', 1''', 100, 100'', 200, 200', 300) according to any one of Claims 1 to 6, **characterised in that** adjoining the panic unlocking element (3, 3"', 103, 203, 303) at the two longitudinal sides thereof is in each case a protective strip (18, 118), which runs parallel to the latter, and the distance (19) of which from the plane of the closure part (2, 102, 202, 302) is in each case smaller than the distance (20) of a user face (21) of the panic unlocking element (3, 3''', 103, 203, 303), which extends the furthest away from the plane of the closure part (2, 102, 202, 302).

8. The building closure (1, 1', 1", 1''', 100, 100', 200, 200', 300) according to any one of Claims 1 to 7, **characterised by** two vertical covers (15), which are arranged laterally next to the panic unlocking element (3, 3"', 103, 203, 303) as seen in the horizontal direction, preferably on the outside next to the two arms (5) or next to the pressure bar (128), preferably in the form of triangular covering plates, which extend perpendicularly to the plane of the closure part (2, 102, 202, 302).

9. The building closure (1') according to any one of Claims 3 to 8, **characterised in that** a free end of the panic unlocking element (3), which is mounted in an articulated manner, is coupled to a push-deflector, which is mounted in an articulated manner, can be pivoted relative to the panic unlocking element (3) and is supported with a contact strip in a sliding manner on the inner side (I) of the closure part (2), wherein at least one spring element presses the contact strip with prestress against the inner side (I) of the closure part (2).

10. The building closure (1') according to Claim 9, **characterised in that** an end deflector extends, proceeding from the contact strip, in the direction away from the inner side (I) of the closure part (2).

11. The building closure (1", 100') according to any one of Claims 1 to 10, **characterised by** at least one pivoting deflector (31, 131), which adjoins the protective profile about a horizontal pivot axis.

12. The building closure (1", 100') according to Claim 11, **characterised by** two pivoting deflectors (31, 131), which each adjoin opposite ends of the protective profile with their pivot axes and point away from the panic unlocking element (103) in opposite directions with their free ends.

13. The building closure (1"', 200') according to any one of Claims 3 to 12, **characterised in that** a movement of the panic unlocking element (3"', 203), in particular of the bracket (4), of the pressure bar (128), of the leaf (229) and/or of the emergency exit latch (330), from the normal position into the panic position can be blocked by a blocking element (36, 36') in a blocking position, wherein the blocking element (36, 36') can be moved from the blocking position into a release position in which the panic unlocking element (3"', 203) can be moved into the panic position.

14. The building closure (200') according to Claim 13, **characterised in that** the blocking element (36) is a blocking bracket or a blocking catch, which can be coupled to a free end of the bracket (4) or leaf (229) in a form-fitting manner by means of spring-loading, wherein the blocking bracket or blocking catch can be pivoted away from the free end of the bracket (4) or leaf (229), as a result of which the blockage of the bracket (4) or leaf (229) is lifted.

15. The building closure (1"') according to Claim 13, **characterised in that** the blocking element (36) is a blocking pin, which prevents a pivot movement of the bracket (4) by blocking a contact face of the bracket (4) with a blocking section when in the blocking position, wherein the blocking section can be brought out of alignment with the contact face by an axial displacement of the blocking pin, as a result of which the blockage of the bracket (4) can be lifted, wherein the blocking pin can be driven counter to a spring force as a result of the pivot movement of the bracket (4) into the panic position.

## Revendications

1. Façade de bâtiment (1, 1', 1", 1□, 100, 100', 200, 200', 300) avec une partie de façade (2, 102, 202, 302) en forme de plaque apte à être montée de façon rotative dans une partie de bâtiment et fermant, dans une position de verrouillage, une ouverture dans la partie de bâtiment, et avec un dispositif de verrouillage permettant, dans la position de verrouillage, de fixer la partie de façade (2, 102, 202, 302) de manière à empêcher le passage d'une personne, dans laquelle la partie de façade (2, 102, 202, 302) comporte un côté extérieur (A) exposé aux attaques et un côté intérieur (I) opposé à celui-ci, duquel est agencé un élément de déverrouillage d'urgence (3, 3□, 103, 203, 303) déplaçable entre une position normale (8), dans laquelle le dispositif de verrouillage se trouve dans une position de verrouillage, et une position d'urgence (9) dans laquelle le dispositif de verrouillage passe d'une position de verrouillage à une position de déverrouillage, et avec un dispositif de sécurité (10, 10", 110, 210, 310) s'étendant sur toute la longueur de l'élément de déverrouillage d'urgence (3, 3□, 103, 203, 303) et protégeant l'élément de déverrouillage d'urgence (3, 3□, 103, 203, 303) de manière à empêcher une manipulation non-autorisée de l'élément de déverrouillage d'urgence (3, 3□, 103, 203, 303) en cas de tentative d'effraction depuis le côté extérieur (A) de la partie de façade (2, 102, 202, 302), dans laquelle le dispositif de sécurité (10, 10", 110, 210, 310) est coudé vers l'intérieur d'un espace intérieur et/ou monté de façon à pouvoir pivoter vers l'intérieur de l'espace intérieur, tandis que l'élément de déverrouillage d'urgence (3, 3□, 103, 203, 303) demeure accessible librement depuis le côté intérieur (I) de la partie de façade (2, 102, 202, 302), **caractérisée en ce que** le dispositif de sécurité (10, 10", 110, 210, 310) comprend un profilé de protection (16, 116, 216, 216', 316') situé dans une région centrale entre l'élément de déverrouillage d'urgence (3, 3□, 103, 203, 303) et le côté intérieur (I) de la partie de façade (2, 102, 202, 302), dans laquelle la région centrale est constituée d'un matériau résistant à un usinage par enlèvement de copeaux.

2. Façade de bâtiment (1, 1', 1", 1□, 100, 100', 200, 200', 300) selon la revendication 1, **caractérisée en ce que** le dispositif de sécurité (10, 10", 110, 210, 310) est agencé du côté intérieur (I) de la façade de bâtiment (1, 1', 1", 1□, 100, 100', 200, 200', 300)

3. Façade de bâtiment (1, 1', 1", 1□) selon la revendication 1 ou 2, dans laquelle l'élément de déverrouillage d'urgence (3, 3□) est un étrier en forme de U (4) monté du côté intérieur (I) de la partie de façade (2), dans des articulations (6) agencées respectivement à l'extrémité d'un bras (5) agencé aux extrémités de l'étrier (4), dans laquelle l'étrier (4) présente un espacement par rapport au plan de la partie de façade (2), lequel est plus petit dans la position d'urgence (9) que dans la position normale (8), **caractérisée en ce qu'**une section transversale libre, délimitée par les deux bras (5), l'étrier (4) et le côté intérieur (I) de la partie de façade (2), est fermée par un corps de remplissage (14).

4. Façade de bâtiment (1, 1', 1", 1□) selon la revendication 3, **caractérisée en ce que** le corps de remplissage (14) de l'élément de déverrouillage d'urgence (3, 3□) est constitué d'un profilé extrudé en aluminium et possède au moins une chambre creuse (13) s'étendant dans le sens longitudinal, dans laquelle l'étrier (4) de l'élément de déverrouillage d'urgence (3, 3□) peut être inséré fixe en rotation, de préférence par complémentarité de forme.

5. Façade de bâtiment (200, 200', 20') selon la revendication 1 ou 2, **caractérisée en ce que** l'élément de déverrouillage d'urgence (203) est une plaque de pression allongée s'étendant quasiment sur toute la largeur horizontale de la partie de façade (202), tout en étant reliée de façon articulée à la partie de façade (202) et apte à pivoter autour d'un axe horizontal, dans laquelle une bande de bordure de la plaque de pression, située à une extrémité libre, se trouve à une certaine distance du plan de la partie de façade (202), de sorte que la bande de bordure de la plaque de pression se déplace vers la partie de façade (202) lors du mouvement de pivotement de celle-ci, dans laquelle la surface supérieure extérieure de la plaque de pression est conçue fermée de tous les côtés.

6. Façade de bâtiment (100, 100') selon la revendication 1 ou 2, dans laquelle l'élément de déverrouillage d'urgence (103) est une poutre de pression (128) agencée du côté intérieur (I) de la partie de façade (102), de manière à pouvoir être déplacée dans une direction perpendiculairement à son sens longitudinal, dans laquelle la poutre de pression (128) est plus proche de la partie de façade (102) dans la position d'urgence que dans la position normale, **caractérisée en ce qu'**au moins une bande de protection (118) s'étend d'un des côtés longitudinaux de la poutre de pression (128) et parallèlement à celle-ci, tout en partant du plan du côté intérieur (I) de la partie de façade (102) et en étant surélevée par rapport à la partie de façade (102) dans une direction perpendiculaire au plan de celle-ci, dans laquelle l'espacement entre la bande de protection (118) et le plan de la partie de façade (102) est néanmoins inférieur à l'espacement par rapport à une surface de commande de la poutre de pression (128).

7. Façade de bâtiment (1, 1', 1", 1□, 100, 100', 200, 200', 300) selon l'une des revendications 1 à 6, **caractérisée en ce que** l'élément de déverrouillage d'urgence (3, 3□, 103, 203, 303) est suivi, sur ses deux côtés longitudinaux, d'une bande de protection (18, 118) respective s'étendant parallèlement à ceux-ci et dont l'espacement (19) par rapport au plan de la partie de façade (2, 102, 202, 302) est respectivement inférieur à l'espacement (20) par rapport à une surface de commande (21) de l'élément de déverrouillage d'urgence (3, 3□, 103, 203, 303) le plus éloigné du plan de la partie de façade (2, 102, 202, 302).

8. Façade de bâtiment (1, 1', 1", 1□, 100, 100', 200, 200', 300) selon l'une des revendications 1 à 7, **caractérisée par** deux caches (15), de préférence sous la forme de tôles de couverture triangulaires, s'étendant verticalement tout en étant agencés latéralement à côté de l'élément de déverrouillage d'urgence (3, 3□, 103, 203, 303), vus dans la direction horizontale, de préférence à l'extérieur à côté des deux bras (5) ou à côté de la poutre de pression (128), tout en s'étendent perpendiculairement au plan de la partie de façade (2, 102, 202, 302).

9. Façade de bâtiment (1') selon l'une des revendications 3 à 8, **caractérisée en ce qu'**une extrémité libre de l'élément de déverrouillage d'urgence (3) monté de façon articulée est accouplée à un déviateur de poussée monté de façon articulée et apte à pivoter par rapport à l'élément de déverrouillage d'urgence (3), qui s'appuie avec une bande de contact de façon coulissante sur le côté intérieur (I) de la partie de façade (2), dans laquelle au moins un élément de ressort pousse la bande de contact avec précontrainte contre le côté intérieur (I) de la partie de façade (2).

10. Façade de bâtiment (1') selon la revendication 9, **caractérisée en ce qu'**un déviateur final s'étend à partir de la bande de contact, à distance du côté intérieur (I) de la partie de façade (2).

11. Façade de bâtiment (1", 100') selon l'une des revendications 1 à 10, **caractérisée par** au moins un déviateur pivotant (31, 131) prolongeant le profilé de protection autour d'un axe de pivotement s'étendant horizontalement.

12. Façade de bâtiment (1", 100') selon la revendication 11, **caractérisée par** deux déviateurs pivotants (31, 131) prolongeant respectivement des extrémités opposées du profilé de protection avec leurs axes de pivotement, tout en étant orientés avec leurs extrémités libres dans des directions opposées à distance de l'élément de déverrouillage d'urgence (103).

13. Façade de bâtiment (1□, 200') selon l'une des revendications 3 à 12, **caractérisée en ce qu'**un mouvement de l'élément de déverrouillage d'urgence (3□, 203), en particulier de l'étrier (4), de la poutre de pression (128), de l'aile (229) et/ou du bouton de sortie de secours (330),de la position normale vers la position d'urgence peut être bloqué par un élément de verrouillage (36, 36') se trouvant dans une position de verrouillage, dans laquelle l'élément de verrouillage (36, 36') peut être déplacé de la position de verrouillage vers une position de libération, dans laquelle l'élément de déverrouillage d'urgence (30, 203) peut être déplacé dans la position d'urgence.

14. Façade de bâtiment (200') selon la revendication 13, **caractérisée en ce que** l'élément de verrouillage (36) est un étrier de verrouillage ou un cliquet susceptible d'être accouplé par complémentarité de forme à une extrémité libre de l'étrier (4) ou de l'aile (229), sous précontrainte de ressort, dans laquelle l'étrier de verrouillage ou le cliquet peut pivoter à distance de l'extrémité libre de l'étrier (4) ou de l'aile (229), libérant ainsi le blocage de l'étrier (4) ou de l'aile (229).

15. Façade de bâtiment (1□) selon la revendication 13, **caractérisée en ce que** l'élément de verrouillage (36) est une tige de verrouillage bloquant, avec une section de verrouillage dans la position de verrouillage, un mouvement de pivotement de l'étrier (4) par blocage d'une surface de contact de l'étrier (4), dans laquelle un déplacement axial de la tige de verrouillage permet d'éloigner la section de verrouillage de la surface de contact, libérant ainsi le blocage de l'étrier (4), la tige de verrouillage pouvant être entraînée contre une force de ressort suite au mouvement de pivotement de l'étrier (4) dans la position d'urgence.
